# EUROPÄISCHE PATENTANMELDUNG

(11) **EP 0 199 308 A1**
(43) Veröffentlichungstag der Anmeldung: **29.10.1986**
(21) Anmeldenummer: 86105391.6
(22) Anmeldetag: 18.04.1986
(51) Int. Cl.: B63H 9/10

(54) **Trapez für Segeleinrichtungen**

(30) Priorität: 25.04.1985 DE 3514964
(71) Anmelder: Aquata Wassersport- und Meerestechnik GmbH, D-1000 Berlin 20 (DE)
(72) Erfinder: Hoser, Lorenz, D-1000 Berlin 20 (DE)
(74) Vertreter: Göbel, Matthias, Dipl.-Ing.

(57) **Zusammenfassung**

@ Bei einem Trapez für Segeleinrichtungen, insbesondere Segelbretter, mit einem Befestigungshaken, ist zur verbesserten Kräfteverteilung desselben am Körper des Benutzers und zur Verringerung des Kraftaufwands, ein den Benutzer eng umfassender, vorne verschließbarer Hüftgurt (1) mit mit diesem fest verbundenen riemenartigen Taillengurtteilen (4, 5) vorgesehen, die einen Befestigungshaken (6) verschieblich tragen und mit ihren freien Enden durch eine Schloß (10) miteinander lösbar fest verbindbar sind. Weiter ist ein am Befestigungshaken (6) festgelegter und an einem Schloß (11) zu öffnender Sitzgurt (9) vorgesehen.

## Beschreibung

Die Erfindung betrifft ein Trapez für Segeleinrichtungen, insbesondere Segelbretter, mit einem Befestigungshaken.

Bekannte Trapeze für Segeleinrichtungen weisen einen um den Benutzer herumlegbaren und den Befestigungshaken tragenden Gurt auf, an dem zur Lagesicherung Trägergurte bzw. Schrittgurte angreifen. Abgesehen davon, daß diese Trapeze nur umständlich zu handhaben sind, engen sie auch die _{B}e-wegungsfreiheit des Benutzers ein. Außerdem führen die bekannten Trapeze durch ihre riemenartige Ausbildung auch zu ungünstigen Belastungen der Lendenwirbel sowie der Übergänge zur Beckenwirbelsäule und Teilen des Kreuzbeins. Ferner ist bei diesen Trapezen die exakte Beibehaltung des Kraftangriffs im Schwerkpunktbereich durch Verschiebungen des Gurts nicht sicher gewährleistet, wodurch ein erhöhter Kraftaufwand notwendig wird und schnelle Ermüdungen eintreten.

Es ist Aufgabe der Erfindung, ein verschiebungssicheres Trapez mit verbesserter Kräfteverteilung und zur Benutzung geringem Kraftaufwand zu schaffen.

Erfindungsgemäß ist diese Aufgabe gelöst, durch einen den Benutzer eng umfassenden, vorne verschließbaren Hüftgurt und mit diesem fest verbundenen riemenartigen Taillengurtteilen, die einen Befestigungshaken verschieblich tragen und dessen freie Enden durch ein Schloß miteinander lösbar fest verbindbar sind sowie einen am Befestigungshaken festgelegten und ein Schloß aufweisenden Sitzgurt.

Auf diese Weise ist ein Trapez geschaffen, das den Benutzer durch die Kombination von Hüft- und Sitzgurt, unter Verzicht auf Träger- oder Schrittgurte, in einem oberen und unteren Bereich umfaßt und bei optimaler Bewegungsfreiheit eine auch lange ermüdungsfreie Benutzung unter starker Entlastung der Arme gewährleistet. Dabei stützen Hüftgurt und Sitzschlaufe im Schwerpunkt und sind in ihrem zentralen Kräftepunkt im Befestigungshaken vereinigt. Es versteht sich, daß der Hüftgurt auch allein, d. h. unabhängig vom Sitzgurt zum Einsatz kommen kann, bzw. daß konventionelle Trapeze mit einem Sitzgurt nachgerüstet werden können.

In Ausgestaltung der Erfindung ist zur Schaffung eines anatomisch verschiebungsfreien Sitzes und zur druckstellenfreien Abstützung des Hüftgurts am Körper des Benutzers der Hüftgurt durch einen Teil aus einem Polsterwerkstoff und einem diesen umfassenden Obermaterial aus einem Werkstoff mit hoher Reißfestigkeit gebildet. Weiter kann der Hüftgurt zur großflächigen Abstützung mit in Richtung auf den dem Schloß abgewandten Teil mit zunehmender Breite ausgebildet sein.

In weiterer Ausbildung des Trapezes ist zum erleichterten Anlegen desselben vorgesehen, den Hüftgurt vorne durch einen Klettverschluß verschließbar zu machen. Beim so am Körper des Benutzers fixierten Hüftgurt lassen sich nachfolgend mühefrei die Taillengurtteile vermittels des Schlosses miteinander verbinden. Vorteilhaft sind die Taillengurtteile zur Vermeidung eng begrenzter Kraftansatzpunkte großflächig mit dem Hüftgurt, insbesondere vernäht.

Schließlich ist vorgesehen, den Sitzgurt durch ein Bandstück aus einem Werkstoff mit hoher Reißfestigkeit und einem sich mindestens über den dem Befestigungshaken abgewandten Teil des Bandstücks erstreckenden schlauchförmigen Überzug aus einem flexiblen Werkstoff zu bilden. Die Einstellung des Sitzgurts sollte dabei derart erfolgen, daß sich der Sitzgurt knapp unterhalb des Gesäßes des Benutzers erstreckt.

Eine besonders unfallsichere und auch für die Durchfädelung der Taillengurtteile und des Sitzgurts vorteilhafte Ausbildung des Befestigungshakens ist fernerhin dann erzielbar, wenn der Befestigungshaken durch ein Führungsschlaufen für einen Taillengurtteil und den Sitzgurt sowie eine hakenförmige Anbiegung aufweisendes Drahtformteil gebildet ist, wobei die hakenförmige Anbiegung zum freien Ende hin mit abnehmender Breite ausgeführt sein kann. Es besteht natürlich auch die Möglichkeit, als Befestigungshaken eine mit Durchführungsöffnungen für den Taillengurtteil und den Sitzgurt versehene Platte und einen mit dieser fest verbundenen Haken zu bilden.

Die Erfindung ist anhand eines Ausführungsbeispiels in der Zeichnung verdeutlicht. Es zeigen:
Fig. 1 ein Trapez perspektivisch mit aufgeschwenktem Sitzgurt,
Fig. 2 ein Trapez mit abgebogenen Sitzgurt, perspektivisch,
Fig. 3 einen Hüftgurt mit Taillengurtteilen, perspektivisch,
Fig. 4 ein Trapez der Fig. 1, perspektivisch, in Rückansicht,
Fig. 5 einen Hüftgurt mit Taillengurtteilen und Sitzgurt offen,
Fig. 6 einen Befestigungshaken, perspektivisch.

In den Fig. ist mit 1 ein Hüftgurt bezeichnet, der vorne durch einen Klettverschluß 3 verschließbar ist. Der Hüftgurt 1 weist einen nach hinten verbreiterten gepolsterten Teil 2' auf. An dem reißfesten Obermaterial 2'' des Hüftgurts 1 sind riemenartige Taillengurtteile 4, 5 bei 51 großflächig vernäht. Der Taillengurtteil 4 trägt einen Befestigungshaken 6, der unter Bildung von Schlaufen 6' und 7 für die Durchfädelung des Taillengurtteils 4, und einer Schlaufe 8 für die Anhängung eines Sitzgurts 9, bevorzugt durch ein Drahtformteil gebildet ist. Die Taillengurtteile 4 und 5 sind durch ein Schloß 10 miteinander verbindbar. Sie sind aus einem flexiblen Werkstoff mit großer Festigkeit gebildet. Der Sitzgurt 9 weist eine reißfeste Einlage 9' und einen schlauchförmigen Überzug 9'' aus einem nachgiebigen Werkstoff, z. _{B}. aus einem Chloropren-Polymerisat auf.

Zum Gebrauch wird der Hüftgürtel 1 umgelegt und mittels des Klettverschlusses 3 geschlossen. Danach werden der Taillengurtteil 4 durch die Schlaufen 6', 7 des Befestigungshakens 6 geführt und die beiden Taillengurtteile 4 und 5 im Schloß 10 aneinander fixiert. Anschließend wird ein Ende des Sitzgurts 9 durch die Schlaufe 8 hindurchgeführt und die beiden Enden des Sitzgurts im Schloß 11 aneinander festgelegt. Die Schlösser 10 und 11 sind bevorzugt aus einem Kunststoffmaterial gefertigt.

## Patentansprüche

1. Trapez für Segeleinrichtungen, insbesondere Segelbretter, mit einem Befestigungshaken, gekennzeichnet durch einen den Benutzer eng umfassenden, vorne verschließbaren Hüftgurt (1) und mit diesem fest verbundenen riemenartigen Taillengurtteilen (4, 5), die einen Befestigungshaken (6) verschieblich tragen und deren freie Enden durch ein Schloß (10) miteinander lösbar fest verbindbar sind sowie einen am Befestigungshaken (6) festgelegten und an einem Schloß (11) zu öffnenden Sitzgurt (9).

2. Trapez nach Anspruch 1, dadurch gekennzeichnet, daß der Hüftgurt (1) durch einen Teil (2') aus einem Polsterwerkstoff und einem diesen umfassenden Obermaterial (3) aus einem Werkstoff mit hoher Reißfestigkeit gebildet ist.

3. Trapez nach Anspruch 1, dadurch gekennzeichnet, daß der Hüftgurt (1) mit in Richtung auf den dem Schloß (10) abgewandten Teil (2') mit zunehmender Breite ausgebildet ist.

4. Trapez nach Anspruch 1, 2 und 3, dadurch gekennzeichnet, daß der Hüftgurt (1) durch einen Klettverschluß (2) verschließbar ist.

5. Trapez nach Anspruch 1, dadurch gekennzeichnet, daß die Taillengurtteile (4, 5) mit dem Hüftgurt (1) großflächig fest vernäht sind.

6. Trapez nach Anspruch 1, dadurch gekennzeichnet, daß der Sitzgurt (9) durch ein Bandstück (9') aus einem Werkstoff mit hoher Reißfestigkeit und einem sich mindestens über den dem Befestigungshaken (6) abgewandten Teil des _{B}andstücks erstreckenden schlauchförmigen Überzug (9") aus einem flexiblen Werkstoff gebildet ist.

7. Trapez nach Anspruch 1, dadurch gekennzeichnet, daß der Befestigungshaken (6) durch ein Führungsschlaufen (6, 7, 8) für einen Taillengurtteil (4) und den Sitzgurt (9) sowie eine hakenförmige Anbiegung (6'') aufweisendes Drahtformteil gebildet ist.

8. Trapez nach Anspruch 1, dadurch gekennzeichnet, daß als Befestigungshaken (6) eine mit Durchführungsöffnungen für den Taillengurtteil und den Sitzgurt versehene Platte und einen mit dieser fest verbundenen Haken dient.
